# EUROPÄISCHE PATENTSCHRIFT

(11) **EP 3 192 759 B1**
(45) Veröffentlichungstag und Bekanntmachung des Hinweises auf die Patenterteilung: **21.08.2019**
(21) Anmeldenummer: 16151465.8
(22) Anmeldetag: 15.01.2016
(51) Int. Cl.: B65H 69/04, D02H 11/00, D03J 1/18

(54) **KNOTEINRICHTUNG UND GATTER**
KNOTTING DEVICE AND CREEL
DISPOSITIF NOUEUR ET CANTRE

(43) Veröffentlichungstag der Anmeldung: 19.07.2017
(73) Patentinhaber: Karl Mayer Rotal Srl, 38017 Mezzolombardo (TN) (IT)
(72) Erfinder: Paoli, Enzo, 38017 Mezzolombardo (IT)
(74) Vertreter: Keil & Schaafhausen Patent- und Rechtsanwälte PartGmbB

(56) Entgegenhaltungen:
- EP-A1- 1 908 866
- DE-A1- 2 142 175
- DE-A1- 3 741 215
- DE-B1- 2 439 361
- JP-B1- S 311 629
- US-A- 4 836 587

## Beschreibung

Die Erfindung betrifft eine Knoteinrichtung für ein Fadenbündel nach dem Oberbegriff des Anspruchs 1.

Ferner betrifft die Erfindung ein Gatter mit mindestens einer Kettbaumlagerung und einem Gatterausgang, an dem eine derartige Knoteinrichtung angeordnet ist.

DE 24 39 361 B1 zeigt eine entsprechende Knoteinrichtung mit einem Dorn, der hohl ist und eine Saugöffnung aufweist, die mit einer Saugeinrichtung in Verbindung steht. Die zu verknotenden Fäden werden zusammengefasst und gemeinsam um den Umfang des Dorns gewickelt. Ein loses Ende der Fäden wird dann in den Dorn hineingesaugt und die Fäden werden vom Dorn abgestreift, so dass sich ein Knoten bildet.

JP S31 1629 B1 offenbart eine Kreuzknoteinrichtung.

Die Erfindung wird im Folgenden anhand einer Assembliervorrichtung beschrieben, ohne jedoch darauf beschränkt zu sein.

Bei einer Assembliereinrichtung werden Fadenscharen, die von mehreren Teilkettbäumen abgezogen werden, zu einem Kettbaum vereinigt. Falls erforderlich, können die Fadenscharen oder die vereinigte Fadenschar, die auf den Kettbaum aufgewickelt wird, noch einer weiteren Behandlung unterworfen werden, beispielsweise kann eine Schlichte aufgetragen werden. Wenn die zugeführten Fadenscharen gewechselt werden müssen, beispielsweise weil ein oder mehrere Teilkettbäume leer gelaufen sind oder weil ein Kettbaum mit anderen Fäden erzeugt werden soll, ist es üblich, das Ende der aufgewickelten Fadenscharen mit dem Anfang der neu zugeführten Fadenscharen zu verbinden, so dass die neu zugeführten Fadenscharen auf dem gleichen Weg durch die Vorrichtung geführt werden können, wie die bisher aufgewickelten Fadenscharen.

Hierzu geht man üblicherweise so vor, dass man aus dem Ende der auf den Kettbaum aufgewickelten Fadenschar mehrere erste Fadenbündel bildet und aus dem Anfang der neu zugeführten Fadenschar mehrere zweite Fadenbündel bildet. Jedes erste Fadenbündel wird dann mit einem zweiten Fadenbündel verknotet. Allerdings ist das Verknoten für eine Bedienungsperson relativ mühsam und anstrengend.

Der Erfindung liegt die Aufgabe zugrunde, für eine Bedienungsperson die Arbeit am Ausgang eines Gatters zu vereinfachen.

Diese Aufgabe wird bei einer Knoteinrichtung mit den Merkmalen des Anspruchs 1 gelöst.

Bei einer derartigen Knoteinrichtung ist es lediglich erforderlich, die beiden Fadenbündel entsprechend den Bahnpfaden anzuordnen. Beim ersten Bahnpfad ist dies relativ einfach, weil das Fadenbündel nur vor der Saugöffnung angeordnet werden muss. Wenn das erste Fadenbündel beispielsweise in Schwerkraftrichtung nach unten hängt, dann ist es in vielen Fällen automatisch richtig positioniert. Das zweite Fadenbündel muss lediglich um den Dorn herum gelegt werden und bildet dadurch eine Schlaufe oder dergleichen. Die Saugöffnung kann mit Hilfe der Saugeinrichtung besaugt werden. Wenn die Saugöffnung besaugt wird, also hier ein Unterdruck erzeugt wird, dann wird das erste Fadenbündel in die Saugöffnung hineingesaugt und tritt damit durch die Masche oder Schlaufe hindurch, die das zweite Fadenbündel im zweiten Bahnpfad bildet. Der Dorn, der relativ zum ersten Bahnpfad verlagerbar ist, kann dann verlagert werden, so dass das erste Fadenbündel mit der Masche oder Schlaufe des zweiten Fadenbündels in Eingriff steht. Die Schlaufe muss dann lediglich noch zugezogen werden, um die beiden Fadenbündel ausreichend fest miteinander zu verbinden.

Der Dorn ist relativ zu einer Abstreifeinrichtung verlagerbar. Wenn der Dorn verlagert wird, dann kann die Abstreifeinrichtung das zweite Fadenbündel vom Dorn abstreifen, so dass die vom zweiten Fadenbündel gebildete Schlaufe über das erste Fadenbündel rutschen kann, so dass die beiden Fadenbündel zuverlässig miteinander in Eingriff stehen.

Zum Dorn benachbart ist eine Überwurfeinrichtung angeordnet. Die Überwurfeinrichtung kann verwendet werden, die vom zweiten Fadenbündel gebildete Schlaufe über das erste Fadenbündel zu schieben und zwar in Richtung der Längserstreckung des ersten Fadenbündels im Bereich des sich bildenden Knotens, so dass sich ein Kreuzknoten ergibt.

Vorzugsweise verläuft der zweite Bahnpfad durch einen Schieber hindurch, der entlang eines Teils des zweiten Bahnpfades verlagerbar ist. Mit Hilfe eines derartigen Schiebers, der einen Teil der Überwurfeinrichtung bildet, kann der Knoten sozusagen festgezogen werden. In einer besonders bevorzugten Ausführungsform wird das Ende des zweiten Fadenbündels einmal umgeklappt, so dass es parallel zum Rest des zweiten Fadenbündels eine Strecke wieder zurückgeführt wird. Dieser doppelte Bündelverlauf wird dann einmal durch das U-förmige Ende des doppelten Bündelverlaufs gezogen und bildet somit eine Schlaufe. Diese Schlaufe wird im zweiten Bahnpfad angeordnet. Der Schieber kann dann, wenn die Schlaufe auf das erste Fadenbündel aufgeschoben worden ist, die Spitze des "U" über die Schlaufe hinweg schieben, so dass dadurch ein Kreuzknoten entsteht. Ein derartiger Kreuzknoten verbindet die beiden Fadenbündel mit ausreichender Festigkeit, so dass mit einem derartigen Knoten das zweite Fadenbündel mit Hilfe des ersten Fadenbündels durch eine nachfolgende Verarbeitungsmaschine gezogen werden kann.

In einer weiteren Alternative kann die Überwurfeinrichtung auch eine Haltestange aufweisen, um die herum der zweite Bahnpfad verläuft und die relativ zum ersten Bahnpfad beweglich ist. Diese Haltestange wird verwendet, um die vom zweiten Fadenbündel gebildete Schlaufe festzuhalten, wenn das zweite Fadenbündel vom Dorn abgestreift wird. Die Haltestange kann dann in eine Richtung geführt werden, aus der das erste Fadenbündel zuläuft und damit die vom zweiten Fadenbündel gebildete Schlaufe über das erste Fadenbündel schieben. Auch damit lässt sich zuverlässig ein Kreuzknoten erhalten.

Die Erfindung betrifft auch ein Gatter mit einer derartigen Knoteinrichtung am Gatterausgang.

Der Bediener muss bei einem derartigen Gatter lediglich die Fadenbündel der ablaufenden Fadenschar in die richtige Position vor den Saugöffnungen bringen und zuvor die Fadenbündel aus der zulaufenden Fadenschar im zweiten Bahnpfad anordnen. Diese Tätigkeit ist relativ einfach und körperlich nicht anstrengend. Danach muss die Knoteinrichtung lediglich in Funktion gesetzt werden, indem die Saugeinrichtung saugt und dann, wenn das erste Fadenbündel jeweils in die Saugöffnung eingetreten ist, der Dorn relativ zum ersten Bahnpfad bewegt wird. Es bilden sich dann bei allen Paarungen aus erstem und zweitem Fadenbündel die entsprechenden Knoten. Dieser Vorgang geht auch relativ schnell, so dass für den Wechsel nicht allzu viel Zeit verschwendet wird.

Vorzugsweise ist zwischen der Kettbaumlagerung und der Knoteinrichtung ein Fadenscharpfad angeordnet und eine Fadenbündelerzeugungseinrichtung ist vorgesehen, die zumindest teilweise relativ zum Fadenscharpfad bewegbar ist. Mit der Fadenbündelerzeugungseinrichtung wird die Tätigkeit weiter vereinfacht. Die Fadenbündelerzeugungseinrichtung erzeugt aus der zulaufenden Fadenschar eine Anzahl von Fadenbündeln, wobei die Anzahl der Fadenbündel zweckmäßigerweise der Anzahl der zur Verfügung stehenden Knoteinrichtungen entspricht. Da die Fadenbündelerzeugungseinrichtung zumindest teilweise relativ zum Fadenscharpfad bewegbar ist, kann sie in den Fadenscharpfad eintauchen und dort die Fäden bündelweise zu Fadenbündeln zusammenfassen.

Hierbei ist bevorzugt, dass die Fadenbündelerzeugungseinrichtung einen Träger aufweist, an dem mehrere vom Träger in Richtung auf die Fadenschar vorstehende Vorsprünge angeordnet sind, wobei jedem Vorsprung ein Greifer zugeordnet ist. Die Vorsprünge können dann in die Fadenschar eintreten und die Fadenschar in Breitenrichtung in so viele Abschnitte unterteilen, wie Knotenrichtungen vorhanden sind. Diese Abschnitte werden dann durch den Greifer zusammengeschoben, so dass ein Fadenbündel entsteht.

Hierbei ist bevorzugt, dass die Vorsprünge eine Spitze aufweisen und in die Fadenschar hinein bewegbar sind. Die Spitze erleichtert das Einbringen der Vorsprünge in die Fadenschar. Die Gefahr, dass die Fäden der Fadenschar beschädigt werden, ist relativ gering.

Vorzugsweise ist in eine Richtung von der Kettbaumlagerung zur Knoteinrichtung hinter der Knoteinrichtung eine zweite Fadenbündelerzeugungseinrichtung angeordnet. Die zweite Fadenbündelerzeugungseinrichtung kann genauso ausgebildet sein, wie die zuvor beschriebene erste Fadenbündelerzeugungseinrichtung. Mit der zweiten Fadenbündelerzeugungseinrichtung lässt sich aus der ablaufenden Fadenschar eine entsprechende Anzahl von Fadenbündeln erzeugen, die dann im ersten Bahnpfad angeordnet sind.

Vorzugsweise ist jedem Zwischenraum zwischen einem Vorsprung und einem Greifer eine Knoteinrichtung zugeordnet. Damit wird auf einfache Weise eine Übereinstimmung zwischen der Anzahl der Knoteinrichtungen und der Anzahl der entstehenden Fadenbündel gewährleistet.

Vorzugsweise sind der Greifer und ein Vorsprung, der dem dem Greifer zugeordneten Vorsprung benachbart ist, in Überdeckung bringbar. Damit ist sichergestellt, dass der Greifer beim Separieren der Fäden zu einzelnen Gruppen, aus denen später die Fadenbündel gebildet werden, nicht stört. Er verschwindet vielmehr im oder hinter dem Vorsprung.

Hierbei ist bevorzugt, dass der Greifer und der Vorsprung jeweils aus mehreren Schichten gebildet sind, wobei zwischen den Schichten Zwischenräume ausgebildet sind und die Schichten des Greifers in Zwischenräume des Vorsprungs eintreten.

Die Erfindung wird im Folgenden anhand eines bevorzugten Ausführungsbeispiels in Verbindung mit der Zeichnung beschrieben. Hierin zeigen:
- Fig. 1: eine Knoteinrichtung mit einem ersten Fadenbündel,
- Fig. 2: die Knoteinrichtung mit eingesaugtem ersten Fadenbündel,
- Fig. 3: die Knoteinrichtung mit erstem und zweitem Fadenbündel,
- Fig.4: eine perspektivische Darstellung der Ansicht nach Fig. 3,
- Fig. 5: einen fertigen Knoten,
- Fig. 6: eine Fadenbündelerzeugungseinrichtung ,
- Fig. 7: einen Ausschnitt VI aus Fig. 6,
- Fig. 8: die Fadenbündelerzeugungseinrichtung in Aktion und
- Fig. 9: eine stark schematisierte Darstellung eines Gatters.

Es wird zunächst auf die stark schematisierte Darstellung eines Gatters 1 verwiesen, wie es in Fig. 9 dargestellt ist.

Das Gatter 1 weist zwei Kettbaumlagerungen 2, 3 auf, wobei in jeder Kettbaumlagerung 2, 3 ein Teilkettbaum 4, 5 angeordnet ist. Von jedem Teilkettbaum 4, 5 wird eine Teilfadenschar 6, 7 abgezogen. Die Teilfadenscharen 6, 7 werden über Umlenkrollen 8, 9 geleitet und hinter der letzten Umlenkrolle 9 zu einer Fadenschar 10 vereinigt. Diese Fadenschar 10 wird dann in Richtung eines Pfeils 11 einer Assembliervorrichtung (oder einer anderen Verarbeitungseinrichtung) zugeführt. Der Assembliervorrichtung kann noch eine Vorrichtung zum Eintragen einer Schlichte vorgeschaltet sein.

Natürlich können auch mehr als die beiden dargestellten Kettbaumlagerungen 2, 3 vorgesehen sein, so dass auch mehr als zwei Teilkettbäume 4, 5 im Gatter 1 aufgenommen werden können.

Wenn ein Wechsel der Teilkettbäume 4, 5 erforderlich ist, weil beispielsweise die Teilkettbäume 4, 5 leer gelaufen sind oder eine andere Fadenschar 10 weiterbehandelt werden soll, geht man wie folgt vor, wobei zur leichteren Unterscheidung die alte Fadenschar, also die ablaufende Fadenschar, mit "A" und die neue Fadenschar, also die zulaufende Fadenschar, mit "B" bezeichnet wird.

Die zulaufende Fadenschar B wird von den (neuen) Teilkettbäumen 4, 5 abgezogen und bis hinter eine Knoteinrichtung 13 gezogen, die in Fig. 9 nur schematisch dargestellt ist und anhand der Fig. 1 bis 5 näher erläutert werden wird. Eine erste Fadenbündelerzeugungseinrichtung 14 erzeugt aus der zulaufenden Fadenschar B eine Anzahl von Fadenbündeln. Diese Fadenbündel werden dann vor der Zugeinrichtung 12, also zwischen der Zugeinrichtung 12 und der Knoteinrichtung 13, durchtrennt und, wie weiter unten beschrieben, der Knoteinrichtung 13 zugeführt.

Für die ablaufende Fadenschar A ist eine zweite Fadenbündelerzeugungseinrichtung 15 vorgesehen. Die zweite Fadenbündelerzeugungseinrichtung 15 erzeugt ebenfalls eine Anzahl von Fadenbündeln, wobei die Anzahl der Fadenbündel der ablaufenden Fadenschar A und die Anzahl der Fadenbündel der zulaufenden Fadenschar B gleich groß sind. Zweckmäßigerweise überlappen sich dabei die ablaufende Fadenschar A und die zulaufende Fadenschar B noch. Um die nachfolgende Beschreibung zu vereinfachen, werden die Fadenbündel der ablaufenden Fadenschar A als "erste Fadenbündel" und die Fadenbündel der zulaufenden Fadenschar B als "zweite Fadenbündel" bezeichnet.

Wie in den Fig. 1 bis 5 dargestellt, weist die Knoteinrichtung 13 für jedes erste Fadenbündel 16 einen Dorn 17 auf, der hohl ist und eine Saugöffnung 18 aufweist. Die Saugöffnung kann dabei durch eine V-förmige Kerbe 19 in der Stirnseite des Dorns 17 gebildet sein, wobei die Basis des "V" parallel zum ersten Fadenbündel 16 ausgerichtet ist. Im vorliegenden bevorzugten Ausführungsbeispiel verläuft das erste Fadenbündel 16 in Schwerkraftrichtung, also vertikal. Dementsprechend ist auch die Basis der V-förmigen Kerbe 19 in Schwerkraftrichtung ausgerichtet.

Die Saugöffnung 18 steht mit einer Saugeinrichtung 20 in Verbindung, so dass die Saugöffnung mit einem Unterdruck beaufschlagt werden kann. Durch diesen Unterdruck wird das erste Fadenbündel, wie dies in Fig. 2 dargestellt ist, in den Dorn 17 hineingesaugt.

Das erste Fadenbündel 16 liegt in einem ersten Bahnpfad, der in Fig. 1 dargestellt ist. Dieser Bahnpfad verläuft vor der Saugöffnung 18. Der Umfang des Dorns bildet einen zweiten Bahnpfad 21. Das zweite Fadenbündel 22 wird nun in dem zweiten Bahnpfad 21 angeordnet, also um den Umfang des Dorns 17 gelegt, um eine Schlaufe zu bilden. Dies ist aus Gründen der Übersicht in den Fig. 1 und 2 nicht gezeigt. Die Art und Weise, wie das zweite Fadenbündel 22 im zweiten Bahnpfad 21 angeordnet wird, ergibt sich jedoch aus den Fig. 3 und 4.

In einer besonders vorteilhaften Ausgestaltung wird hierzu das zweite Fadenbündel 22 wie folgt gehandhabt: ein Ende 23 des zweiten Fadenbündels 22 wird um 180° umgelenkt und sozusagen parallel mit dem zulaufenden zweiten Fadenbündel 22 geführt. Damit liegt ein Abschnitt 24 des Fadenbündels 22 und das Ende 23 des zweiten Fadenbündels 22 parallel zueinander und bildet eine Art "U", das sich nach unten öffnet. Eine Basis 25 des U wird dann über das Ende 23 und den Abschnitt 24 zurückgeführt, so dass sich eine Schlaufe 26 bildet, die auf den Dorn 17 aufgeschoben werden kann. Dies ist eine relativ einfache Handhabung. Wie oben ausgeführt, wird zunächst das zweite Fadenbündel 22 durch den zweiten Bahnpfad 21 geführt und dann das erste Fadenbündel 16 in den ersten Bahnpfad geführt. Sobald das erste Fadenbündel 16 in den Dorn hineingesaugt worden ist, kann der Dorn 17 relativ zum zweiten Fadenbündel 22 bewegt werden. Zweckmäßigerweise ist eine Abstreifeinrichtung 27 vorgesehen, so dass die Schlaufe 26 vom Dorn 17 abgestreift werden kann. Das erste Fadenbündel 16 verläuft dann durch die Schlaufe 26 hindurch.

Der Dorn kann dann weiter weg bewegt werden vom ersten Bahnpfad und damit vom ersten Fadenbündel 16, so dass das erste Fadenbündel 16 vollständig vom Dorn 17 frei kommt.

Das zweite Fadenbündel 22 ist mit seinem Abschnitt 24 und seinem Ende 23 durch einen Schieber 28 hindurch geführt, der parallel zum zweiten Fadenbündel 22 verlagerbar ist. Der Schieber weist zwei Stifte 29, 30 auf. Wenn der Schieber 28 auf das zweite Fadenbündel 22 hinauf bewegt wird, dann schieben die beiden Stifte 29, 30 die Basis 25 des U, also einen Teil der Schlaufe 26, über die Schlaufe 26 hinweg, so dass sich ein in Fig. 5 dargestellter Kreuzknoten 31 ergibt, der das erste Fadenbündel 16 und das zweite Fadenbündel 22 zuverlässig miteinander verbindet.

Anstelle einer Überwurfeinrichtung, die den Schieber 28 aufweist, kann in nicht näher dargestellter Weise auch eine andere Ausbildung einer Überwurfeinrichtung verwendet werden. Hierzu ist etwa parallel zum Dorn 17 eine Haltestange angeordnet, die zwei parallel zum Dorn verlaufende Abschnitte aufweist, die durch einen abgewinkelten Abschnitt verbunden sind. Zu Beginn eines Knotvorgangs befindet sich ein paralleler Abschnitt neben dem Dorn. Der zweite Bahnpfad verläuft außen so um die Haltestange herum, dass die Haltestange vom zweiten Fadenbündel 22 umschlungen wird, d.h. die Basis 25 des U befindet sich außen an der Haltestange und die zwei der Basis 25 benachbarten Abschnitt sind auf beiden Seiten der Haltestange angeordnet, also ein Abschnitt zwischen dem Dorn 17 und ein Abschnitt außerhalb.

Der Dorn 17 wird dann gemeinsam mit der Haltestange zurückgezogen, so dass die Basis 25 den abgewinkelten Abschnitt hinaufwandert und zum anderen parallelen Abschnitt der Haltestange gelangt. Danach wird zumindest die Haltestange in die Richtung bewegt, aus der das erste Fadenbündel 16 kommt, so dass die Basis 25 des U in Richtung auf das erste Fadenbündel 16 gezogen wird und sich somit ein Kreuzknoten bildet.

Um die Fadenbündel zu erzeugen, sind, wie dies oben bereits erläutert worden ist, Fadenbündelerzeugungseinrichtungen 14, 15 vorgesehen. Die erste Fadenbündelerzeugungseinrichtung 14 wird anhand von Fig. 6 bis 8 näher erläutert. Die zweite Fadenbündelerzeugungseinrichtung 15 ist genauso aufgebaut.

Die Fadenbündelerzeugungseinrichtung 14 weist einen Träger 32 auf, der sich quer zur Fadenschar 10 erstreckt und im Wesentlichen horizontal ausgerichtet ist. Die Fadenschar 10 ist in einem Fadenscharpfad angeordnet.

Am Träger 32 ist eine größere Anzahl von Vorsprüngen 33 angeordnet. Die Vorsprünge 33 sind in der Draufsicht etwa dreieckförmig ausgebildet und weisen eine Spitze 34 auf, wobei die Spitze 34 zur Fadenschar 10 hin gerichtet ist. Ferner weisen die Vorsprünge 33 eine Ausnehmung 35 auf.

Jedem Vorsprung 33 ist ein Greifer 36 zugeordnet, der parallel zur Längserstreckung des Trägers 32 verlagerbar ist. Zur Bewegung der Greifer 36 ist ein Antrieb 37 vorgesehen.

Wie man insbesondere in Fig. 8 erkennen kann, ist jeder Vorsprung 33 aus mehreren Schichten 38 aufgebaut, wobei zwischen den Schichten Zwischenräume 39 vorgesehen sind.

Auch der Greifer 36 weist mehrere Schichten 40 auf, zwischen denen Zwischenräume 41 angeordnet sind. Die Schichten 40 des Greifers 36 können in die Zwischenräume 39 des Vorsprungs 33 eintreten und die Schichten 38 des Vorsprungs 33 können in die Zwischenräume 41 des Greifers eintreten. Damit ist es möglich, die Vorsprünge und die Greifer miteinander in Überdeckung zu bringen, wie dies in Fig. 8 dargestellt ist. Der Träger 32 ist in Richtung eines Pfeils 42 auf die Fadenschar 10 zu bewegbar und zwar dergestalt, dass die Vorsprünge 33 in die Fadenschar 10 eintreten und dort mehrere Gruppen 43 von Fäden bilden. Wenn dann die Greifer 36 bewegt werden, werden die Fäden einer Gruppe 43 zu einem Bündel zusammengefasst und in der Ausnehmung 35 aufgenommen. Die so gebildeten Fadenbündel können einzeln durchtrennt und mit der im Zusammenhang mit Fig. 1 bis 5 beschriebenen Vorgehensweise um den Dorn 17 herum gelegt werden.

## Patentansprüche

1. Knoteinrichtung (13) mit einem Dorn (17), der hohl ist und eine Saugöffnung (18) aufweist, die mit einer Saugeinrichtung (20) in Verbindung steht, mit einem ersten Bahnpfad für ein Ende eines ersten Fadenbündels (16) und mit einem zweiten Bahnpfad (21) für einen Anfang eines zweiten Fadenbündels (22), wobei der zweite Bahnpfad um den Dorn (17) herum verläuft, **dadurch gekennzeichnet, dass** der erste Bahnpfad vor der Saugöffnung (18) angeordnet ist und der Dorn (17) relativ zum ersten Bahnpfad verlagerbar ist, wobei der Dorn (17) relativ zu einer Abstreifeinrichtung (27) verlagerbar ist und zum Dorn (17) benachbart eine Überwurfeinrichtung zum Schieben der vom zweiten Fadenbündel (22) gebildeten Schlaufe (26) über das erste Fadenbündel (16) in Richtung der Längserstreckung des ersten Fadenbündels (16) im Bereich eines sich dadurch bildenden Kreuzknotens angeordnet ist.

2. Knoteinrichtung nach Anspruch 1, **dadurch gekennzeichnet, dass** der zweite Bahnpfad (21) durch einen Schieber (28), der einen Teil der Überwurfeinrichtung (27) bildet, hindurch verläuft, der entlang eines Teils des zweiten Bahnpfades (21) verlagerbar ist.

3. Knoteinrichtung nach Anspruch 1, **dadurch gekennzeichnet, dass** die Überwurfeinrichtung eine Haltestange aufweist, um die herum der zweite Bahnpfad verläuft und die relativ zum ersten Bahnpfad beweglich ist.

4. Gatter (1) mit mindestens einer Kettbaumlagerung (2, 3) und einem Gatterausgang, an dem mindestens eine Knoteinrichtung (13) nach einem der Ansprüche 1 bis 3 angeordnet ist.

5. Gatter nach Anspruch 4, **dadurch gekennzeichnet, dass** zwischen der Kettbaumlagerung (2, 3) und der Knoteinrichtung (13) ein Fadenscharpfad angeordnet ist und eine Fadenbündelerzeugungseinrichtung (14) vorgesehen ist, die zumindest teilweise relativ zum Fadenscharpfad bewegbar ist.

6. Gatter nach Anspruch 5, **dadurch gekennzeichnet, dass** die Fadenbündelerzeugungseinrichtung (14) einen Träger (32) aufweist, an dem mehrere vom Träger (32) in Richtung auf die Fadenschar vorstehende Vorsprünge (33) angeordnet sind, wobei jedem Vorsprung (33) ein Greifer (36) zugeordnet ist.

7. Gatter nach Anspruch 6, **dadurch gekennzeichnet, dass** die Vorsprünge (33) eine Spitze (24) aufweisen und in den Fadenscharpfad hineinbewegbar sind.

8. Gatter nach einem der Ansprüche 4 bis 7, **dadurch gekennzeichnet, dass** in eine Richtung von der Kettbaumlagerung (2, 3) zur Knoteinrichtung (13) hinter der Knoteinrichtung (13) eine zweite Fadenbündelerzeugungseinrichtung (15) angeordnet ist.

9. Gatter nach einem der Ansprüche 6 bis 8, **dadurch gekennzeichnet, dass** jedem Zwischenraum zwischen einem Vorsprung (33) und einem Greifer (36) eine Knoteinrichtung (13) zugeordnet ist.

10. Gatter nach einem der Ansprüche 6 bis 9, **dadurch gekennzeichnet, dass** der Greifer (36) und ein Vorsprung (33), der dem dem Greifer (36) zugeordneten Vorsprung (33) benachbart ist, ein Überdeckung bringbar sind.

11. Gatter nach Anspruch 10, **dadurch gekennzeichnet, dass** der Greifer (36) und der Vorsprung (33) jeweils aus mehreren Schichten (38, 40) gebildet sind, wobei zwischen den Schichten (38, 40) Zwischenräume (39, 41) ausgebildet sind und die Schichten (40) des Greifers (36) in die Zwischenräume (39) des Vorsprungs (33) eintreten.

12. Gatter nach einem der Ansprüche 6 bis 11, **dadurch gekennzeichnet, dass** der Vorsprung (33) eine Ausnehmung (35) aufweist.

## Claims

1. A knotting device (13) with a mandrel (17), which is hollow and has a suction opening (18), which is connected to a suction device (20), with a first trajectory path for one end of a first yarn bundle (16), and a second trajectory path (21) for the start of a second yarn bundle (22), wherein
the second trajectory path runs around the mandrel (17),
**characterised in that**,
the first trajectory path is arranged in front of the suction opening (18), and the mandrel (17) can be displaced relative to the first trajectory path, wherein
the mandrel (17) can be displaced relative to a stripping device (27), and a coupling device, for purposes of pushing the loop (26) formed by the second yarn bundle (22) over the first yarn bundle (16) in the direction of longitudinal extent of the first yarn bundle (16), is arranged adjacent to the mandrel (17) in the region of a cross knot that is thereby forming.

2. The knotting device in accordance with claim 1,
**characterised in that**,
the second trajectory path (21) passes through a slider (28), which forms part of the coupling device (27), which can be displaced along a section of the second trajectory path (21).

3. The knotting device in accordance with claim 1,
**characterised in that**,
the coupling device has a support bar, around which the second trajectory path passes, and which can be moved relative to the first trajectory path.

4. A creel (1) with at least one warp beam mounting (2, 3) and a creel outlet, at which is arranged at least one knotting device (13) in accordance with one of the claims 1 to 3.

5. The creel in accordance with claim 4,
**characterised in that**,
a yarn coulter path is arranged between the warp beam mounting (2, 3) and the knotting device (13), and a yarn bundle generation device (14) is provided, which at least partially can be moved relative to the yarn coulter path.

6. The creel in accordance with claim 5,
**characterised in that**,
the yarn bundle generation device (14) has a carrier (32), on which are arranged a plurality of projections (33) projecting from the carrier (32) in the direction of the yarn coulter, wherein
a gripper (36) is assigned to each projection (33).

7. The creel in accordance with claim 6,
**characterised in that**,
the projections (33) have a tip (24) and can be moved into the yarn coulter path.

8. The creel in accordance with one of the claims 4 to 7,
**characterised in that**,
in a direction from the warp beam mounting (2, 3) to the knotting device (13), a second yarn bundle generation device (15) is arranged downstream of the knotting device (13).

9. The creel in accordance with one of the claims 6 to 8,
**characterised in that**,
a knotting device (13) is assigned to each intermediate space between a projection (33) and a gripper (36).

10. The creel in accordance with one of the claims 6 to 9,
**characterised in that**,
the gripper (36) and a projection (33), which is adjacent to the projection (33) associated with the gripper (36), can be brought into an overlap.

11. The creel in accordance with claim 10,
**characterised in that**,
the gripper (36) and the projection (33) are in each case formed from a plurality of layers (38, 40), wherein
between the layers (38, 40) intermediate spaces (39, 41) are formed, and the layers (40) of the gripper (36) enter into the intermediate spaces (39) of the projection (33).

12. The creel in accordance with one of the claims 6 to 11,
**characterised in that**,
the projection (33) has a recess (35).

## Revendications

1. Dispositif noueur (13) comportant un mandrin (17) qui est creux et présente un orifice d'aspiration (18) qui est en liaison avec un dispositif d'aspiration (20), une première piste pour une extrémité d'un premier faisceau de fils (16) et une seconde piste (21) pour un début d'un second faisceau de fils (22), la seconde piste passant autour du mandrin (17), **caractérisé en ce que** la première piste est disposée en amont de l'orifice d'aspiration (18) et que le mandrin (17) est déplaçable par rapport à la première piste, le mandrin (17) étant déplaçable par rapport à un dispositif de raclage (27) et étant disposé à proximité du mandrin (17), un dispositif chapeau permettant de pousser la boucle (26) formée par le second faisceau de fils (22) au-dessus du premier faisceau de fils (16) en direction de l'extension longitudinale du premier faisceau de fils (16) au niveau d'un noeud croisé se formant ainsi.

2. Dispositif noueur selon la revendication 1, **caractérisé en ce que** la seconde piste (21) passe à travers une tirette (28) qui constitue une partie du dispositif chapeau (27) et qui est déplaçable le long d'une partie de la seconde piste (21).

3. Dispositif noueur selon la revendication 1, **caractérisé en ce que** le dispositif chapeau présente une barre de retenue autour de laquelle la seconde piste passe et qui est mobile par rapport à la première piste.

4. Cantre (1) comportant au moins un palier d'ensouple (2, 3) et une sortie de cantre au niveau de laquelle au moins un dispositif noueur (13) selon une des revendications 1 à 3 est disposé.

5. Cantre selon la revendication 4, **caractérisé en ce que**, entre le palier d'ensouple (2, 3) et le dispositif noueur (13), une piste de groupes de fils est disposée et qu'il est prévu un dispositif de création de faisceaux de fils (14) qui est mobile du moins partiellement par rapport à la piste de groupes de fils.

6. Cantre selon la revendication 5, **caractérisé en ce que** le dispositif de création de faisceaux de fils (14) présente un support (32) au niveau duquel plusieurs saillies (33) saillant en direction du groupe de fils sont disposées, un préhenseur (36) étant associé à chaque saillie (33).

7. Cantre selon la revendication 6, **caractérisé en ce que** les saillies (33) présentent une pointe (24) et peuvent rentrer dans la piste de groupes de fils.

8. Cantre selon une des revendications 4 à 7, **caractérisé en ce que**, dans une direction allant du palier d'ensouple (2, 3) au dispositif noueur (13), en aval du dispositif noueur (13), est disposé un second dispositif de création de faisceaux de fils (15).

9. Cantre selon une des revendications 6 à 8, **caractérisé en ce qu'**à chaque intervalle entre une saillie (33) et un préhenseur (36) est associé un dispositif noueur (13) .

10. Cantre selon une des revendications 6 à 9, **caractérisé en ce que** le préhenseur (36) et une saillie (33) qui est voisine de la saillie (33) associée au préhenseur (36) peuvent être amenés en recouvrement.

11. Cantre selon la revendication 10, **caractérisé en ce que** le préhenseur (36) et la saillie (33) sont composés respectivement de plusieurs couches (38,40), des intervalles (39,41) étant constitués entre les couches (38,40) et les couches (40) du préhenseur (36) rentrant dans les intervalles (39) de la saillie (33).

12. Cantre selon une des revendications 6 à 11, **caractérisé en ce que** la saillie (33) présente une échancrure (35).
